# EUROPÄISCHE PATENTSCHRIFT

(11) **EP 3 318 410 B1**
(45) Veröffentlichungstag und Bekanntmachung des Hinweises auf die Patenterteilung: **22.04.2020**
(21) Anmeldenummer: 17196772.2
(22) Anmeldetag: 17.10.2017
(51) Int. Cl.: B41J 2/21, B41J 2/175, B41J 2/505, B41J 2/51, B41J 2/515

(54) **VERFAHREN ZUM BETREIBEN EINER MEHRFARBEN-TINTENDRUCKMASCHINE**
METHOD FOR OPERATING A MULTI-COLOUR INK PRINTING MACHINE
PROCÉDÉ DE FONCTIONNEMENT D'UNE MACHINE D'IMPRESSION À JET D'ENCRE MULTICOLORE

(30) Priorität: 07.11.2016 DE 102016221745
(43) Veröffentlichungstag der Anmeldung: 09.05.2018
(73) Patentinhaber: Heidelberger Druckmaschinen AG, 69115 Heidelberg (DE)
(72) Erfinder: Hachmann, Peter Dr., 69469 Weinheim-Hohensachsen (DE)

(56) Entgegenhaltungen:
- EP-A1- 1 826 005
- EP-A1- 3 088 187
- DE-A1- 3 932 462
- DE-A1-102015 200 653
- US-A1- 2005 078 133
- US-A1- 2007 024 654
- US-A1- 2011 227 973

## Beschreibung

Die vorliegende Erfindung betrifft ein Verfahren zum Betreiben einer Mehrfarben-Tintendruckmaschine mit den Merkmalen von Anspruch 1.

Die Erfindung liegt auf dem technischen Gebiet der grafischen Industrie und dort insbesondere im Bereich des Tintendrucks (Inkjet). Bei dem bekannten DOD-Tintendruckverfahren (drop-on-demand) wird ein Druckbild auf einem Bedruckstoff erzeugt, indem ein Druckkopf dem zu druckenden Bild entsprechend feinste Tintentropfen erzeugt und diese berührungslos auf den Bedruckstoff überträgt. Der Bedruckstoff kann aus Papier, Karton oder Kunststoff bestehen und bogen- oder bahnförmig sein.

Eine unter dem Produktnamen "Primefire" bekannte und von der Heidelberger Druckmaschinen AG konzipierte Tintendruckmaschine für die industrielle Produktion bedruckt Papierbogen mit wasserbasierten Inkjet-Tinten. Die Maschine umfasst sieben aufeinander folgende Druckstationen, welche die Farben CMYK (Cyan, Magenta, Gelb und Schwarz) und OGV (Orange, Grün, Violett) mit feststehenden Druckköpfen auf das Papier übertragen.

Die EP 373 957 A1 beschreibt demgegenüber eine Druckmaschine mit bewegten Druckköpfen. Industrielle Produktionsgeschwindigkeiten werden infolge des Hin- und Herbewegens der Köpfe in der Regel nicht erreicht. Allerdings offenbart das Dokument eine Möglichkeit, die Produktionsgeschwindigkeit wenigstens zu erhöhen. Anstatt mit den vier Farben CMYK zu drucken, kann auch nur mit Schwarz, also in der Konfiguration KKKK gedruckt werden. Dabei lässt sich die Produktionsgeschwindigkeit vervierfachen.

Grundsätzlich besteht seitens der Druckmedien-Hersteller der Wunsch, Druckprodukte immer schneller zu produzieren, d.h. Druckmaschinen mit immer höherer Produktionsgeschwindigkeit zu betreiben. Daneben besteht jedoch auch der Wunsch, Kosten zu sparen, z.B. bereits beim Kauf verschiedener Druckmaschinen für verschiedene Anforderungen, aber auch bei deren Betrieb.

Vor diesem Hintergrund ist es eine Aufgabe der vorliegenden Erfindung, ein gegenüber dem Stand der Technik verbessertes Verfahren zu schaffen, welches es ermöglicht, hochwertige Druckprodukte, d.h. Druckprodukte mit hoher Auflösung wenigstens im Buntanteil des Druckbilds, bei hoher Druckgeschwindigkeit zu produzieren. Eine weitere Aufgabe ist es, ein Verfahren zu schaffen, welches es ermöglicht, eine Druckmaschine variabel einzusetzen, d.h. in Abhängigkeit des Druckauftrags in einer passenden Farb-Konfiguration zu betreiben.

Die EP1826005A1 offenbart eine Tintenstrahlaufzeichnungsvorrichtung, die mit einem Aufzeichnungskopf ausgestattet ist, um einen Typ oder mehrere Typen von Tinten, die eine durch Licht härtbare Komponente enthalten, auf ein Aufzeichnungsmedium auszustoßen, und eine Lichtbestrahlungsvorrichtung, um die Tinte durch Ausstrahlen von Licht auf die abgelagerte Tinte zu härten..

Die DE3932462A1 offenbart einen Mehrfarbentintenstrahldrucker. Dieser hat einen Druckkopf, der selektiv mit einem Tintenreservoir verbunden ist, von dem jedes eine unterschiedliche Farbtinte hat. Ein zusätzliches Reservoir enthält eine Reinigungsflüssigkeit. Der Druckkopf empfängt Tinte aus den Vorratsbehältern durch eine einzige Zufuhrröhre. Jeder Behälter ist über ein Regelventil mit dem Schlauch verbunden. Eine zentrale Steuereinheit erzeugt Signale, um die Ventile zu betreiben und die ausgewählte Farbtinte zuzuführen.

Die US2011/227973A1 offenbart eine modulare Druckvorrichtung, die mit einer unterschiedlichen Anzahl von Tintenfarben und Tintentypen und mit einer unterschiedlichen Druckauflösung quer zur Prozessrichtung für jede Tintenfarbe und jeden Tintentyp konfiguriert werden kann. Die modulare Druckvorrichtung, die zum Drucken mit mehreren Kombinationen von Tintenfarben und Tintentypen bei unterschiedlichen Druckauflösungen konfiguriert werden kann, umfasst eine Vielzahl von Druckkopfanordnungen, wobei jede Druckkopfanordnung so konfiguriert ist, dass sie Tinte mit einer ersten Druckauflösung auf eine Bildaufnahmefläche ausstößt. Und wobei jede Tintenversorgung so konfiguriert ist, dass sie Tinte speichert und Tinte an eine Druckkopfanordnung in der Vielzahl von Druckkopfanordnungen liefert. Und mit einer Steuerung, die konfiguriert ist, um die Vielzahl von Druckkopfanordnungen in einer von mindestens zwei Kombinationen von zu betreiben.

Diese Aufgaben werden erfindungsgemäß durch ein Verfahren nach Anspruch 1 gelöst. Vorteilhafte und daher bevorzugte Weiterbildungen der Erfindung ergeben sich aus den Unteransprüchen sowie aus der Beschreibung und den Zeichnungen.

Die Erfindung betrifft ein Verfahren zum Betreiben einer Mehrfarben-Tintendruckmaschine mit wenigstens sieben Druckstationen, wobei Druckköpfe der Druckstationen ein wenigstens vierfarbiges Druckbild auf einen in eine Transportrichtung bewegten Bedruckstoff mit einer in die Transportrichtung vorgegebenen Druckauflösung des Buntanteils des Druckbilds gedruckt wird, wobei beim Drucken eines vierfarbigen Druckbildes drei Druckstationen ein erstes Teilbild des Druckbilds mit Buntfarben eines ersten Farbsystems und mit der halben vorgegebenen Druckauflösung drucken und drei weitere Druckstationen ein zum ersten Teilbild komplementäres, zweites Teilbild des Druckbilds mit Buntfarben eines zweiten, zum ersten Farbsystem gleichen Farbsystems und mit der halben vorgegebenen Druckauflösung drucken, derart, dass sich das erste und das zweite Teilbild zum Buntanteil des Druckbilds mit der vorgegebenen Druckauflösung ergänzen und wobei wenigstens eine weitere Druckstation ein drittes Teilbild des Druckbilds mit schwarzer Tinte und mit der halben vorgegebenen Druckauflösung druckt, wobei das erste Farbsystem folgende Buntfarben umfasst:
- C bzw. Cyan, M bzw. Magenta und Y bzw. Gelb, oder
- O bzw. Orange, G bzw. Grün und V bzw. Violett, dass das zweite Farbsystem folgende Buntfarben umfasst:
- C bzw. Cyan, M bzw. Magenta und Y bzw. Gelb, oder
- O bzw. Orange, G bzw. Grün und V bzw. Violett,
dass die Druckstationen in Transportrichtung in einer der folgenden Konfigurationen (A, B, C, D, E, F) aufeinander folgend angeordnet sind:
- K C M Y C M Y (A), oder
- KCMYYM C (B), oder
- K C M Y O G V (C), oder
- K C C M M Y Y (E),
dass zwischen zwei Druckaufträgen ein Tintenwechsel erfolgt, wobei die Konfiguration der Druckstationen wie folgt wechselt:
- von K C M Y C M Y (A) nach K C M Y O G V (C) oder umgekehrt (C, A), oder
- von K C M Y Y M C (B) nach K C M Y O G V (C) oder umgekehrt (C, B), oder
- von K C C M M Y Y (E) nach K C M Y O G V (C) oder umgekehrt (C, E),
   wobei in der Konfiguration K C M Y O G V ein siebenfarbiges Druckbild mit der halben Druckauflösung gedruckt wird, und wobei von einem ersten Modus für die Produktion von siebenfarbigen Druckprodukten in der Konfiguration K C M Y O G V bei maximaler erster Produktionsgeschwindigkeit v1 in einen zweiten Modus für die Produktion von vierfarbigen Druckprodukten in einer der Konfigurationen K C M Y C M Y, K CMYYMC oder K C C M M Y Y bei maximaler zweiter Produktionsgeschwindigkeit v2 - oder umgekehrt - gewechselt wird, wobei v2 = 2 ^{∗} v1.

Erfindungsgemäß setzt sich der Buntanteil des Druckbilds aus Teilbildern zusammen. Beide Teilbilder zusammen ergeben die gewünschte Druckauflösung. Der Schwarzanteil dagegen wird, sofern nur eine Druckstation für Schwarz vorgesehen ist, nur mit der Hälfte der gewünschten Druckauflösung gedruckt.

Eine bevorzugte Weiterbildung des erfindungsgemäßen Verfahrens kann sich dadurch auszeichnen, dass der Buntanteil des Druckbilds in der Transportrichtung aus aufeinander folgenden Druckzeilen aufgebaut wird und dass das erste Teilbild alle geradzahligen Zeilen des Buntanteils des Druckbilds umfasst und das zweite Teilbild alle ungeradzahligen Zeilen des Buntanteils des Druckbildes umfasst. "Geradzahlig" und "ungeradzahlig" stehen hier nur als Bezeichnung für abwechselnd aufeinander folgende Zeilen. Der Aufbau des Druckbilds aus komplementären Teilbildern unter Einsatz wenigstens zweier Druckköpfe ermöglicht in vorteilhafter Weise eine Erhöhung und maximal eine Verdopplung der Produktionsgeschwindigkeit.

Eine bevorzugte Weiterbildung des erfindungsgemäßen Verfahrens kann sich dadurch auszeichnen, dass der Buntanteil des Druckbilds schachbrettartig aufgebaut wird und dass das erste Teilbild eine erste schachbrettartige Hälfte des Buntanteils des Druckbilds umfasst und das zweite Teilbild eine zur ersten Hälfte komplementäre zweite schachbrettartige Hälfte des Buntanteils des Druckbildes umfasst. Auch auf diese Weise kann die Druckgeschwindigkeit maximal verdoppelt werden. Das schachbrettartige Drucken führt in vorteilhafter Weise zu einem "ruhigeren" Druckbild.

In der Konfiguration K C M Y O G V (C) kann die zweite Gruppe O G V die erste Gruppe C M Y simulieren, d.h. C, M und Y werden dann aus den Buntfarben O, G und V gemischt. Die Druckdaten werden hierzu entsprechend in der Druckvorstufe aufbereitet. Bevorzugt wird dabei das schachbrettartige Drucken zweier komplementärer Teilbilder aus C M Y und O G V. Eine Druckmaschine in der Konfiguration K C M Y O G V bietet daher den Vorteil, dass die Gruppe O G V entweder zur Erweiterung des Farbraums verwendet werden kann (bei der Produktion von siebenfarbigen Druckprodukten) oder zur Verdopplung der Druckgeschwindigkeit (bei der Produktion von nur vierfarbigen Druckprodukten mi sieben aktiven Druckstationen).

Ebenso kann in der Konfiguration K C M Y Y G V (D), nicht erfindungsgemäß, die Gruppe C, M und Y durch die Y, G und V simuliert werden. Da Gelb als eine der hellsten Farben in der additiven Farbmischung nur schlecht aus anderen Farben gemischt werden kann, wird die Konfiguration K C M Y Y G V der Konfiguration K C M Y O G V bevorzugt.

In der Konfiguration K F1 F2 F3 F4 F5 F6 (F), nicht erfindungsgemäß , bildet die erste Gruppe F1, F2 und F3 eine Basis von Buntfarben eines ersten Farbsystems und F4, F5 und F6 eine Basis von Buntfarben eines zweiten Farbsystems. Der Farbort von F1 kann z.B. nahe bei Cyan liegen, entsprechend F2 bei Magenta, F3 bei Gelb, F4 bei Orange, F5 bei Grün und F6 bei Violett. Alternativ können die Buntfarben F1 bis F6 auch andere Farborte belegen.

Die Konfiguration K C M Y C M Y (A) bietet den Vorteil, dass die Gruppe C M Y in gleicher Anordnung doppelt vorkommt. Die Konfiguration K C M Y Y M C bietet den Vorteil, dass Y und O beides helle Farben sind und daher ein problemloser Tintenwechsel zu K C M Y O G V mit geringem Reinigungsaufwand und Reinigungsmittelverbrauch möglich ist. Entsprechendes gilt erst recht für K C M Y Y G V (nicht erfindungsgemäße Konfiguration (D)) beim Wechsel zu K C M Y O G V. Die Konfiguration K C C M M Y Y bietet den Vorteil, dass die Druckstationen für dieselben Buntfarben nacheinander angeordnet sind.

Durch den Tintenwechsel wird es in vorteilhafter Weise möglich, eine Druckmaschine mit sieben Druckstationen in einem ersten Modus für die Produktion von siebenfarbigen Druckprodukten bei maximaler erster Produktionsgeschwindigkeit v1 einzusetzen und dieselbe Maschine in einem zweiten Modus für die Produktion von vierfarbigen Druckprodukten bei maximaler zweiter Produktionsgeschwindigkeit v2 einzusetzen, wobei v2=2^{∗}v1. Falls gewünscht, d.h. durch entsprechende Druckaufträge bedingt, kann zwischen "schnellem" Drucken von sieben Farben und "sehr schnellem" Drucken von nur vier Farben gewechselt werden.

Eine bevorzugte Weiterbildung des erfindungsgemäßen Verfahrens kann sich dadurch auszeichnen, dass jede Druckstation, an welcher ein Tintenwechsel erfolgt, ein Versorgungsmodul für eine erste Tinte, ein Versorgungsmodul für eine zweite Tinte und ein Versorgungsmodul für eine erste Reinigungsflüssigkeit umfasst und dass zwischen dem Drucken mit der ersten Tinte und dem Drucken mit der zweiten Tinte eine Reinigung erfolgt, wobei zwischen den Versorgungsmodulen umgeschaltet wird.

Eine Weiterbildung des erfindungsgemäßen Verfahrens kann sich dadurch auszeichnen, dass eine achte Druckstation ein viertes Teilbild des Druckbilds mit schwarzer Tinte und mit der halben Druckauflösung druckt, derart, dass sich das dritte und das vierte Teilbild zum Schwarzanteil bzw. Unbuntanteil des Druckbilds ergänzen. In dieser Konfiguration wird somit auch der Schwarzanteil (wie der Buntanteil) in hoher Auflösung gedruckt. Eine Weiterbildung des erfindungsgemäßen Verfahrens kann sich auch dadurch auszeichnen, dass die Druckstationen in Transportrichtung in der folgenden Konfiguration aufeinander folgend angeordnet sind: K K F1 F2 F3 F4 F5 F6. In vorteilhafter Weise werden hier die beiden Teilbilder des Schwarzanteils als erstes gedruckt. Bevorzugt wird allerdings, den Schwarzanteil mit nur einer Druckstation, besonders bevorzugt der ersten Druckstation zu erzeugen und die Buntanteile mit je zwei Druckstationen zu erzeugen. Falls ein Schwarzanteil in hoher Druckauflösung gewünscht ist, kann in vorteilhafter Weise ein zum schwarzen, dritten Teilbild komplementäres viertes Teilbild auch aus den Buntfarben des ersten und/oder zweiten Farbsystem erzeugt werden, d.h. Schwarz bzw. ein möglichst dunkler Farbton wird dann aus Buntfarben gemischt. Das Vorsehen einer zusätzlichen (ggf. achten) Druckstation kann dann mit Kostenvorteil vermieden werden.

Die Erfindung und deren bevorzugte Weiterbildungen werden nachfolgend unter Bezug auf die Zeichnungen anhand eines bevorzugten Ausführungsbeispiels näher beschrieben. Zur besseren Übersichtlichkeit sind in den Zeichnungen einander entsprechende Elemente mit denselben Bezugszeichen versehen und Bezugszeichen, welche sich bloß wiederholen, teils weggelassen.

Zeichnungen zeigen:
- Figur 1: Druckmaschine zur Durchführung des erfindungsgemäßen Verfahrens;
- Figur 2A: Druckbild nach dem Stand der Technik;
- Figur 2B: Buntanteil eines erfindungsgemäß zusammengesetzten Druckbilds;
- Figur 2C: Buntanteil eines erfindungsgemäß zusammengesetzten Druckbilds;
- Figur 2D: Schwarzanteil eines erfindungsgemäß zusammengesetzten Druckbilds;
- Figur 3: Einrichtung für den Tintenwechsel; und
- Figur 4: Farbraum.

Figur 1 zeigt Die Figur 1 zeigt eine bogen verarbeitende Tintendruckmaschine 10 für die industrielle Produktion mehrfarbiger Druckprodukte im Inkjet-Druckverfahren, welche zur Durchführung des erfindungsgemäßen Verfahrens geeignet ist. Die Maschine umfasst einen Stapel-Anleger 13, ein so genanntes Precoat-Werk 14 für den Auftrag einer Vorbeschichtung, ein Inkjet-Druckwerk15 für das bildgemäße Bedrucken der Bogen 11, ein Lackwerk 17 und einen Stapel-Ausleger 19. Die Bogen werden mit Zylindern durch die Maschine transportiert und bestehen bevorzugt aus Papier, alternativ aus Karton. Das Druckwerk umfasst sieben in Bogen-Transportrichtung aufeinander folgend angeordnete Druckstationen 1 bis 7 zum Übertragen von Tintentropfen, bevorzugt der Prozess-Farben Schwarz, Cyan, Magenta, Gelb, Orange, Grün und Violett. Jede Station umfasst eine im Wesentlichen quer zur Transportrichtung ausgerichtete Anordnung von im Druckbetrieb unbewegten Druckköpfen mit je einer Vielzahl an einzeln ansteuerbaren Druckdüsen zum Erzeugen der Tropfen ("Drop on demand" bzw. DOD). Die Stationen ermöglichen das seitenbreite Bedrucken der Bogen im so genannten single-pass-Betrieb, d.h. die Bogen gelangen nur einmal in den Wirkbereich der Stationen. Die Tinten sind wasserbasierte Tinten, deren Tropfen mit der Vorbeschichtung reagieren um Druckpunkte hoher Punktschärfe zu bilden, und enthalten als Farbmittel Pigmente. Der Trockner 18 ist ein thermischer Trockner mit Infrarot-Strahlern, bevorzugt LED-Strahlern, und dient dem Verdampfen des Wassers aus der verdruckten Tinte bzw. aus dem Bedruckstoff. Es können auch weitere Trockner vorgesehen sein, z.B. nach dem Precoat- und dem Lack-Werk und im Ausleger. Die Maschine umfasst auch eine Maschinensteuerung mit einem Rechner und einem auf dem Rechner laufenden Steuerprogramm, wobei der Rechner Teil eines nicht dargestellten Bedienpults sein kann. Ebenfalls nicht dargestellt sind eine Einrichtung zur Versorgung der Druckstationen mit Tinten und eine Einrichtung zur Reinigung der Druckköpfe.

Der Bedruckstoff wird vom Anleger 13 zum Inkjet-Druckwerk 15 geführt und liegt dort auf der Oberfläche eines Zylinders 16. Der Zylinder kann von einem Motor 16' direkt oder indirekt über ein Getriebe mit einer veränderbaren Geschwindigkeit angetrieben werden.

Die Druckmaschine in Figur 1 weist eine Konfiguration A auf. In dieser Konfiguration sind die sieben Druckstationen 1 bis 7 derart mit Tinte versorgt, dass Tinten der folgenden Farben in der nachfolgend angegebenen Reihenfolge auf den Bedruckstoff aufgedruckt werden: Schwarz bzw. K, Cyan bzw. C, Magenta bzw. M, Gelb bzw. Y und nochmals Cyan, Magenta und Gelb. Die Konfiguration A ermöglicht die Herstellung eines vierfarbigen Druckbilds. Da für jede der drei Buntfarben CMY zwei Druckstationen vorgesehen sind, ist es in vorteilhafterweise möglich, Druckbilder mit vorgegebener Druckauflösung zu erzeugen und dabei die Transportgeschwindigkeit des Bedruckstoffs 11 zu erhöhen und maximal zu verdoppeln. So kann beispielsweise mit Druckköpfen 1A bis 7A, welche für eine Druckauflösung von 1.200 dpi ausgelegt sind, ein Druckbild erzeugt werden, welches im Buntanteil eine vorgegebene Druckauflösung von 1.200 dpi aufweist. Im Vergleich zu einer herkömmlichen Druckmaschine, welche bei gleichem Aufbau 7 Farben druckt, also z. B. K C M Y O G V, kann ein Druckbild mit 1.200 dpi im Buntanteil bei bis zu maximal doppelter Produktionsgeschwindigkeit erzeugt werden.

Für den Schwarzanteil bzw. den Unbuntanteil des Druckbilds steht in der Konfiguration A jedoch nur ein Druckkopf 1A zur Verfügung. Das bedeutet, dass im oben genannten Beispiel mit der vorgegebenen Druckauflösung von z.B. 1.200 dpi zwar im Buntanteil 1.200 dpi bei doppelter Produktionsgeschwindigkeit erreicht werden, der Schwarzanteil jedoch nur mit 600 dpi gedruckt wird. Die verringerte Druckauflösung im Schwarzanteil ist jedoch oft nicht störend, denn Schwarz wird in Bildern oft nur als Konturfarbe verwendet und in Textanteilen von Druckbildern ist eine hohe Druckauflösung und eine hohe Flächendeckung oft nicht erforderlich. Zudem kann Schwarz durch ein Mischen der drei Buntfarben kompensiert werden, jedoch nur begrenzt.

Figur 1 zeigt des Weiteren alternative Konfigurationen B bis F, in welchen die dargestellte Druckmaschine 10 ebenfalls betrieben werden kann. Hierzu werden die sieben Druckstationen 1 bis 7 jeweils mit den entsprechenden Tinten bzw. Prozessfarben versorgt.

Die dargestellte Druckmaschine kann über mehrere Druckaufträge hinweg in derselben Konfiguration verbleiben. Es ist andererseits auch möglich, die Druckmaschine in Abhängigkeit der Druckaufträge von einer Konfiguration in eine andere zu überführen. Hierzu ist gegebenenfalls ein Tintenwechsel an wenigstens einer Druckstation nötig. Eine für einen solchen Tintenwechsel vorgesehene Einrichtung ist in Figur 3 gezeigt. Die dargestellten Konfigurationen D, F sind keine erfindungsgemäßen Konfigurationen.

Figur 2A zeigt ein Druckbild, wie es nach dem Stand der Technik erzeugt wird. Vereinfachend ist dabei nur eine Buntfarbe dargestellt. Das Druckbild 20 setzt sich aus Druckzeilen 20' zusammen, welche im Wesentlichen senkrecht zur Transportrichtung 12 liegen. Hierzu wird ein Druckkopf mit einem Drucktakt angesteuert und dabei Zeile um Zeile auf den Bedruckstoff 11 bedruckt.

Ein Vergleich zwischen den Figuren 2A und 2B zeigt den Unterschied der Erfindung zum Stand der Technik: Das Druckbild 20 in Figur 2B setzt sich aus einem ersten Teilbild 21 bzw. ersten oder geradzahligen Druckzeilen 25 (welche zuerst gedruckt werden) und aus einem zweiten Teilbild 22 bzw. zweiten oder ungeradzahligen Druckzeilen 26 zusammen (welche anschließend zwischen die ersten Zeilen gedruckt werden). Wieder ist vereinfachend nur ein Druckbild aus einer Buntfarbe dargestellt.

Figur 2C zeigt, dass anstelle der in Figur 2B gezeigten Zeilen das erste Druckbild 21 auch eine erste schachbrettartige Hälfte 27 und das zweite Druckbild 22 eine bevorzugt komplementäre, zweite schachbrettartige Hälfte 28 des Druckbilds 20 sein können.

Die ersten Druckzeilen 25 in Figur 2B und die erste schachbrettartige Hälfte 27 in Figur 2C werden dabei von einem ersten Druckkopf einer Buntfarbe gedruckt. Die zweiten Druckzeilen 26 in Figur 2B und die zweite schachbrettartige Hälfte 28 in Figur 2C werden von einem zweiten Druckkopf derselben Buntfarbe bedruckt. Handelt es sich bei den beiden Druckbildern in Figur 2B und 2C beispielsweise um cyanfarbige Druckbilder, so wären die beiden Druckköpfe in der Konfiguration A die Druckköpfe 2A der Druckstation 2 und die Druckköpfe 5A der Druckstation 5. Entsprechendes gilt für die verbleibenden Buntfarben.

In der Figur 2D ist der zeilenweise Aufbau eines dritten Teilbildes 23 des Druckbilds 20 für den Schwarzanteil bzw. den Unbuntanteil gezeigt. Dieser wird im Beispiel auf der linken Seite der Figur 2D mit nur einem Druckkopf erzeugt. Am Beispiel der Konfiguration A wäre dies der Druckkopf 1A der Druckstation 1. Ein Vergleich der linken Seite der Figur 2D und der jeweiligen rechten Seite der Figuren 2B und 2C zeigt, dass der Schwarzanteil bzw. Unbuntanteil des Druckbilds 20 eine geringere Druckauflösung besitzt als der Buntanteil (beispielhaft die halbe Druckauflösung). Es kann daher auch, wie auf der rechten Seite der Figur 2D dargestellt, vorgesehen sein, eine achte Druckstation 8 mit einem achten Druckkopf 8A vorzusehen. Mit dieser Druckstation kann ein zum dritten Teilbild 23 komplementäres viertes Teilbild 24 erzeugt werden.

Figur 3 zeigt eine Einrichtung für den Tintenwechsel 30. Eine solche Einrichtung kann einer einzelnen Druckstation 1 bis 8 zugeordnet sein. Die Einrichtung umfasst ein Versorgungsmodul 31a für erste Tinte, ein Versorgungsmodul31b für zweite Tinte und ein Versorgungsmodul 31c für Reinigungsflüssigkeit. Die Tinten durchfließt einen Druckkopf 32 bzw. dessen vorgeordnetes Leitungssystem 33 und nachgeordnetes Leitungssystem 34 (so genannte Manifolds). Das Versorgungsmodul 31a (und auch das Versorgungsmodul 31b in entsprechender Weise) weist eine Pumpe 36a, eine Pumpe 36b, einen Tank 37, einen Degaser 38 und einen Filter 39 auf. Die Tinte fließt von dem Versorgungsmodul über einen Umschalter 35a zum Druckkopf und von dort über einen Umschalter 35b zurück zum Versorgungsmodul. Die Umschalter können z. B. als Umschalt-Ventile ausgeführt sein. Mittels der Umschalter kann zwischen den Versorgungsmodulen 31a und 31b für Tinte gewechselt werden. Somit ist es z. B. möglich, zwischen den in Figur 1 gezeigten verschiedenen Konfigurationen A bis F zu wechseln bzw. einen entsprechenden Tintenwechsel an betroffenen Druckstationen 1 bis 8 durchzuführen. Eine Einrichtung für den Tintenwechsel 30 braucht dabei nur an solchen Druckstationen 1 bis 8 vorgesehen sein, an welcher tatsächlich auch ein Tintenwechsel erfolgt. Die erste Druckstation 1, welche in allen Konfigurationen schwarze Tinte verdruckt, braucht z. B. keine solche Einrichtung 30 aufzuweisen. Mittels der Umschalter kann anstelle zweier verschiedener Tinten auch eine Reinigungsflüssigkeit durch die Leitungen und den Druckkopf geführt werden, um eine Reinigung vor dem Einbringen neuer Tinte durchzuführen.

Figur 4 zeigt einen Farbraum 40 bzw. das bekannte CIE-Farbendreieck mit zwei Achsen 41. In der Darstellung sind die Farborte der Farben C, M, Y, O, G, V und auch der Farben F1 bis F6 dargestellt. Für Letztere wurden lediglich beispielshafte Farborte ausgewählt. Jedenfalls liegen die Buntfarben des ersten Farbsystems F1 bis F3 und die Buntfarben des zweiten Farbsystems F4 bis F6 jeweils in den durch die gestrichelt dargestellten Linien abgegrenzten Bereichen.

### Bezugszeichenliste

- 1: erste Druckstation
- 1a: erster Druckkopf
- 2: zweite Druckstation
- 2a: zweiter Druckkopf
- 3: dritte Druckstation
- 3a: dritter Druckkopf
- 4: vierte Druckstation
- 4a: vierter Druckkopf
- 5: fünfte Druckstation
- 5a: fünfter Druckkopf
- 6: sechste Druckstation
- 6a: sechster Druckkopf
- 7: siebte Druckstation
- 7a: siebter Druckkopf
- 8: achte Druckstation
- 8a: achter Druckkopf
- 10: Druckmaschine
- 11: Bedruckstoff
- 12: Transportrichtung
- 13: Anleger
- 14: Precoat-Werk
- 15: Inkjet-Druckwerk
- 16: Zylinder
- 16': Motor
- 17: Lackwerk
- 18: Trockner
- 19: Ausleger
- 20: Druckbild
- 20': Druckzeilen
- 21: erstes Teilbild
- 22: zweites Teilbild
- 23: drittes Teilbild
- 24: viertes Teilbild
- 25: erste bzw. geradzahlige Druckzeilen
- 26: zweite bzw. ungeradzahlige Druckzeilen
- 27: erste schachbrettartige Hälfte
- 28: zweite schachbrettartige Hälfte
- 30: Einrichtung für den Tintenwechsel
- 31a: Versorgungsmodul für erste Tine
- 31b: Versorgungsmodul für zweite Tinte
- 31c: Versorgungsmodul für Reinigungsflüssigkeit
- 32: Druckkopf
- 33: vorgeordnetes Leitungssystem
- 34: nachgeordnetes Leitungssystem
- 35a: Umschalter
- 35b: Umschalter
- 36a: Pumpe
- 36b: Pumpe
- 37: Tank
- 38: Degaser
- 39: Filter
- 40: Farbraum
- 41: Achsen

- A bis G: Konfigurationen
- C, M, Y: Buntfarben eines ersten Farbsystems (Cyan, Magenta, Gelb)
- O, G, V: Buntfarben eines zweiten Farbsystems (Orange, Grün, Violett)
- F1, F2, F3: Buntfarben eines ersten Farbsystems
- F4, F5, F6: Buntfarben eines zweiten Farbsystems

## Patentansprüche

1. Verfahren zum Betreiben einer Mehrfarben-Tintendruckmaschine mit wenigstens sieben Druckstationen, wobei Druckköpfe (1a bis 8a) der Druckstationen (1 bis 7) ein wenigstens vierfarbiges Druckbild (20) auf einen in eine Transportrichtung (12) bewegten Bedruckstoff (11) mit einer in die Transportrichtung vorgegebenen Druckauflösung des Buntanteils des Druckbilds gedruckt wird, wobei beim Drucken eines vierfarbigen Druckbildes drei Druckstationen ein erstes Teilbild (21) des Druckbilds mit Buntfarben eines ersten Farbsystems und mit der halben vorgegebenen Druckauflösung drucken und drei weitere Druckstationen ein zum ersten Teilbild komplementäres, zweites Teilbild (22) des Druckbilds mit Buntfarben eines zweiten, zum ersten Farbsystem gleichen Farbsystems und mit der halben vorgegebenen Druckauflösung drucken, derart, dass sich das erste und das zweite Teilbild zum Buntanteil des Druckbilds mit der vorgegebenen Druckauflösung ergänzen und wobei wenigstens eine weitere Druckstation ein drittes Teilbild (23) des Druckbilds mit schwarzer Tinte und mit der halben vorgegebenen Druckauflösung druckt,
wobei das erste Farbsystem folgende Buntfarben umfasst:
- C bzw. Cyan, M bzw. Magenta und Y bzw. Gelb, oder
- O bzw. Orange, G bzw. Grün und V bzw. Violett,
dass das zweite Farbsystem folgende Buntfarben umfasst:
- C bzw. Cyan, M bzw. Magenta und Y bzw. Gelb, oder
- O bzw. Orange, G bzw. Grün und V bzw. Violett, dass die Druckstationen in Transportrichtung in einer der folgenden Konfigurationen (A, B, C, D, E, F) aufeinander folgend angeordnet sind:
- K C M Y C M Y (A), oder
- K C M Y Y M C (B), oder
- K C M Y O G V (C), oder
- K C C M M Y Y (E),
dass zwischen zwei Druckaufträgen ein Tintenwechsel erfolgt, wobei die Konfiguration der Druckstationen wie folgt wechselt:
- von K C M Y C M Y (A) nach K C M Y O G V (C) oder umgekehrt (C, A), oder
- von K C M Y Y M C (B) nach K C M Y O G V (C) oder umgekehrt (C, B), oder
- von K C C M M Y Y (E) nach K C M Y O G V (C) oder umgekehrt (C, E), wobei in der Konfiguration K C M Y O G V ein siebenfarbiges Druckbild (20) mit der halben Druckauflösung gedruckt wird, und wobei von einem ersten Modus für die Produktion von siebenfarbigen Druckprodukten in der Konfiguration K C M Y O G V bei maximaler erster Produktionsgeschwindigkeit v1 in einen zweiten Modus für die Produktion von vierfarbigen Druckprodukten in einer der Konfigurationen K C M Y C MY, KC M YY M C oder K C C M M Y Y bei maximaler zweiter Produktionsgeschwindigkeit v2 - oder umgekehrt - gewechselt wird, wobei v2 = 2^{∗}v1.

2. Verfahren nach Anspruch 1,
**dadurch gekennzeichnet,**
**dass** der Buntanteil des Druckbilds (20) in der Transportrichtung (12) aus aufeinander folgenden Druckzeilen (25, 26) aufgebaut wird und dass das erste Teilbild (21) alle geradzahligen Zeilen (25) des Buntanteils des Druckbilds umfasst und das zweite Teilbild (22) alle ungeradzahligen Zeilen (26) des Buntanteils des Druckbildes umfasst.

3. Verfahren nach Anspruch 1,
**dadurch gekennzeichnet,**
**dass** der Buntanteil des Druckbilds (20) schachbrettartig (27, 28) aufgebaut wird und dass das erste Teilbild (21) eine erste schachbrettartige Hälfte (27) des Buntanteils des Druckbilds umfasst und das zweite Teilbild (22) eine zur ersten Hälfte komplementäre zweite schachbrettartige Hälfte (28) des Buntanteils des Druckbildes umfasst.

4. Verfahren nach einem der vorhergehenden Ansprüche,
**dadurch gekennzeichnet,**
**dass** jede Druckstation, an welcher ein Tintenwechsel erfolgt, ein Versorgungsmodul (31a) für eine erste Tinte, ein Versorgungsmodul (31b) für eine zweite Tinte und ein Versorgungsmodul (31c) für eine erste Reinigungsflüssigkeit umfasst und dass zwischen dem Drucken mit der ersten Tinte und dem Drucken mit der zweiten Tinte eine Reinigung erfolgt, wobei zwischen den Versorgungsmodulen umgeschaltet wird.

## Claims

1. Method for operating a multicolor ink printing machine having a minimum of seven printing stations wherein printing heads (1a to 8a) of the printing stations (1 to 7) print a printed image (20) of a minimum of four colours at a print resolution defined in a direction (12) of transport for the coloured portion of the printed image onto a printing material (11) transported in the direction (12) of transport, wherein to print a four-colour printed image, three printing stations print a first image portion (21) of the printed image using coloured inks of a first colour system and printing at half the defined print resolution and wherein three further printing stations print a second image portion (22) of the printed image, said second image portion (22) complementary to the first image portion and printed using coloured inks of a second colour system that is the same as the first colour system and printed at half of the defined print resolution and in such a way that the first and second image portions complement one another to form the coloured portion of the printed image at the defined print resolution and wherein at least one further printing station prints a third image portion (23) of the printed image using black ink and printing at half the defined print resolution,
wherein the first colour system comprises the following coloured inks:
- C (cyan), M (magenta), and Y (yellow) or
- O (orange), G (green), and V (violet),
and the second colour system comprises the following coloured inks
- C (cyan), M (magenta), and Y (yellow) or
- O (orange), G (green), and V (violet),
wherein the printing stations are arranged to succeed one another in one of the following configurations (A, B, C, D, E, F)
- K C M Y C M Y (A) or
- KCMYYMC (B)or
- K C M Y O G V (C) or
- K C C M M Y Y (E),
wherein an ink change occurs between two print jobs, wherein the configuration of the printing stations changes as follows:
- from K C M Y C M Y (A) to K C M Y O G V (C) or vice versa (C, A) or
- from K C M Y Y M C (B) to K C M Y O G V (C) or vice versa (C, B) or
- from K C C M M Y Y (E) to K C M Y O G V (C) or vice versa (C, E), wherein in the K C M Y O G V configuration, a seven-colour printed image (20) is printed at half the print resolution and wherein a switch is made from a first mode for producing seven-colour printed products in the K C M Y O G V configuration at a maximum first production speed v1 to a second mode for producing four-coloured printed products in one of the K C M Y C M Y, K C M Y Y M C, or K C C M M Y Y configurations at a maximum second production speed v2 or vice versa, wherein
v2 = 2^{∗}v1.

2. Method according to claim 1,
**characterized**
**in that** the coloured portion of the printed image (20) is built up of successive print rows (25, 26) in the direction of transport (12) and in that the first image portion (21) comprises all even-numbered rows (25) of the coloured portion of the printed image and the second image portion (22) comprises all uneven-numbered rows of the coloured portion of the printed image.

3. Method according to claim 1,
**characterized**
**in that** the coloured proportion of the printed image (20) is built up in a chequerboard-like way (27, 28) and in that the first image portion (21) comprises a first chequerboard-like half (27) of the coloured portion of the printed image and the second image portion (22) comprises a second chequerboard-like half (28) of the coloured portion of the printed image, said second half (28) complementary to said first half (27).

4. Method according to any one of the preceding claims,
**characterized**
**in that** every printing station at which an ink change is made comprises a supply module (31a) for a first ink, a supply module (31b) for a second ink, and a supply module (31c) for a first cleaning liquid and in that a cleaning operation switching between the supply modules is implemented between printing with the first ink and printing with the second ink.

## Revendications

1. Procédé pour l'exploitation d'une machine à imprimer à encre polychrome comportant au moins sept stations d'impression, pour lequel des têtes d'impression (1a à 8a) des stations d'impression (1 à 7) impriment une image d'impression (20) en au moins quatre couleurs sur un support d'impression (11) déplacé dans un sens de transport (12), avec une résolution d'impression prédéfinie dans le sens de transport de la proportion de teinte de l'image d'impression, pour lequel lors de l'impression d'une image d'impression quadrichrome trois stations d'impression impriment une première image partielle (21) de l'image d'impression avec les teintes d'un premier système de couleurs et avec la demi-résolution d'impression prédéfinie et trois autres stations d'impression impriment une deuxième image partielle (22) de l'image d'impression, complémentaire de la première image partielle, avec les teintes d'un deuxième système de couleurs identique au premier système de couleurs et avec la demi-résolution d'impression prédéfinie, de sorte que la première et la deuxième image partielle se complètent en vue d'obtenir la proportion de couleur de l'image d'impression avec la résolution d'impression prédéfinie et pour lequel au moins une station d'impression suivante imprime une troisième image d'impression partielle (23) de l'image d'impression avec de l'encre noire et la demi-résolution d'impression prédéfinie,
pour lequel le premier système de couleurs comprend les teintes suivantes :
- C ou Cyan, M ou Magenta et Y ou Yellow (jaune), ou
- O ou Orange, G ou Green (vert) et V ou Violet,
le second système de couleurs incluant les teintes suivantes :
- C ou Cyan, M ou Magenta et Y ou Yellow (jaune), ou
- O ou Orange, G ou Green (vert) et V ou Violet, les stations d'impression étant disposées consécutivement dans le sens de transport dans l'une des configurations suivantes (A, B, C, D, E, F) :
- K C M Y C M Y (A), ou
- K C M Y Y M C (B), ou
- K C M Y O G V (C), ou
- K C C M M Y Y (E),
un changement d'encre ayant lieu entre deux commandes d'impression, pour lequel la configuration des stations d'impression varie comme suit :
- de K C M Y C M Y (A) vers K C M Y O G V (C) ou inversement (C, A), ou
- de K C M Y Y M C (B) vers K C M Y O G V (C) ou inversement (C, B), ou
- de K C C M M Y Y (E) vers K C M Y O G V (C) ou inversement (C, E),
pour lequel, dans la configuration K C M Y O G V, une image d'impression (20) à sept couleurs est imprimée avec la demi-résolution d'impression, et pour lequel il y a passage d'un premier mode pour la production de produits d'impression à sept couleurs dans la configuration K C M Y O G V à une première vitesse de production maximale v1 à un second mode pour la production de produits d'impression quadrichromes dans l'une des configurations K C M YC M Y, K C M YYM C ouK C C MM YYà une seconde vitesse de production maximale v2 - ou inversement -, pour lequel
v2 = 2 ^{∗} v1.

2. Procédé selon la revendication 1,
**caractérisé en ce**
**que** la proportion de teinte de l'image imprimée (20) est réalisée dans le sens de transport (12) par des lignes d'impression (25, 26) consécutives et que la première image d'impression partielle (21) comprend toutes les lignes paires (25) de la proportion de teinte de l'image d'impression et que la deuxième image d'impression (22) comprend toutes les lignes impaires (26) de la proportion de teinte de l'image d'impression.

3. Procédé selon la revendication 1,
**caractérisé en ce**
**que** la proportion de teinte de l'image imprimée (20) est réalisée selon un motif de damier (27, 28) et que la première image d'impression partielle (21) comprend une première moitié en damier (27) de la proportion de teinte de l'image d'impression et que la deuxième image d'impression (22) comprend une deuxième moitié en damier (28) complémentaire de la proportion de teinte de l'image d'impression.

4. Procédé selon l'une des revendications précédentes,
**caractérisé en ce**
**que** chaque station d'impression sur laquelle un changement d'encre a lieu comporte un module d'alimentation (31a) pour une première encre, un module d'alimentation (31b) pour une deuxième encre et un module d'alimentation (31c) pour un premier liquide de nettoyage et qu'un nettoyage est effectué entre l'impression avec la première encre et l'impression avec ma deuxième encre, une commutation ayant lieu entre les modules d'alimentation.
